# EUROPÄISCHE PATENTSCHRIFT

(11) **EP 2 929 119 B1**
(45) Veröffentlichungstag und Bekanntmachung des Hinweises auf die Patenterteilung: **08.01.2020**
(21) Anmeldenummer: 13789297.2
(22) Anmeldetag: 08.11.2013
(51) Int. Cl.: E06B 7/23, E06B 3/22, E06B 3/36

(54) **KUNSTSTOFFFENSTER**
PLASTIC WINDOW
FENÊTRE EN MATIÈRE PLASTIQUE

(30) Priorität: 09.11.2012 AT 11982012
(43) Veröffentlichungstag der Anmeldung: 14.10.2015
(73) Patentinhaber: Drutex S.a., 77-100 Bytow (PL)
(72) Erfinder: GIERSZEWSKI, Leszek, PL-76-200 Skupsk (PL)
(74) Vertreter: Babeluk, Michael
(86) Internationale Anmeldenummer: PCT/EP2013/073414
(87) Internationale Veröffentlichungsnummer: WO 2014/072475

(56) Entgegenhaltungen:
- EP-A1- 0 611 197
- EP-A1- 0 794 311
- EP-A2- 0 652 347
- DE-A1- 19 510 597
- DE-A1-102008 017 325
- DE-B3-102005 044 420
- DE-U1- 29 722 564
- DE-U1-202011 003 572

## Beschreibung

Die Erfindung betrifft ein Kunststofffenster mit einem Flügelprofil und einem Rahmenprofil, die jeweils als Kunststoff-Hohlkammerprofile ausgebildet sind, sowie einer am Rahmenprofil angebrachten Mitteldichtung, die aus einer steifen Halteplatte herstellt ist, auf der ein weiches Dichtungsprofil angeformt ist.

Moderne Kunststofffenster besitzen in der Regel mehrere Dichtungsebenen zur Abdichtung des Flügelprofils gegenüber dem Rahmenprofil. Dadurch ist es möglich, höchste wärmetechnische Standards einzuhalten. Ein wichtiges Dichtungselement ist dabei die so genannte Mitteldichtung, die typischerweise im mittleren Abschnitt des Rahmenprofils, d.h. in der Fensterebene oder leicht außerhalb davon angeordnet ist. Sowohl außerhalb als auch innerhalb der Mitteldichtung können weitere Dichtungen angeordnet sein.

Typischerweise ist eine solche Mitteldichtung als Lippendichtung ausgebildet, um bei geringen Anpresskräften eine hohe Dichtewirkung zu erzielen. Es hat sich jedoch herausgestellt, dass mit herkömmlichen Dichtungen nicht ausreichende Dichteigenschaften erzielt werden können, ohne die zulässigen Anpresskräfte zu überschreiten.

Eine einschlägige Dichtungsanordnung ist aus der EP 2 363 567 A bekannt. Dabei ist an einer Halteleiste eine fahnenartige Dichtung befestigt. Die Relation zwischen der erforderlichen Anpresskraft und der Dichtwirkung ist jedoch unbefriedigend.

Die EP 0 881 350 A beschreibt eine Türdichtung, die als Hohlprofil ausgebildet ist. Eine Anpassung einer solchen Dichtung an die Erfordernisse einer Mitteldichtung ist jedoch nicht durchgeführt.

DE 10 2008 017 325 A1 beschreibt einem Kunststoff-Fenster nach dem Oberbegriff des Anspruchs 1.

Aufgabe der vorliegenden Erfindung ist es, ein Kunststofffenster der oben beschriebenen Art zu weiterzubilden, dass eine verbesserte Abdichtung erreicht werden kann.

Diese Aufgabe wird durch einem Kunststoff-Fenster nach Anspruch 1 gelöst.

Der besondere Vorteil der erfindungsgemäßen Lösung besteht darin, dass die steife Halteplatte eine sichere Verankerung der Mitteldichtung in einer entsprechenden Nut ermöglicht und gleichzeitig ein besonders weiches Material für das Dichtungsprofil gewählt werden kann, so dass mit geringen Kräften eine hohe Dichtwirkung erreichbar ist.

Besonders günstig ist es im Rahmen der vorliegenden Erfindung, wenn die Halteplatte aus formstabilem EPDM und das weiche Dichtungsprofil aus geschäumtem EPDM hergestellt ist, wobei Halteplatte und Dichtungsprofil vorzugsweise coextrudiert sind. EPDM bezeichnet Ethylen-Propylen-Dien-Kautschuk, ein terpolymeres Elastomer, dass an sich als Dichtungsmaterial bekannt ist. Die Kombination von unterschiedlichen EPDM-Materialien hat sich als besonders günstig herausgestellt, weil dadurch auch eine kostengünstige Herstellung der Dichtung möglich ist.

Das weiche Dichtungsprofil weist an der der Halteplatte gegenüberliegenden Seite eine Dichtnase auf. Dabei wirkt die Dichtnase mit einer Dichtfläche zusammen, die im Wesentlichen senkrecht zur Halteplatte angeordnet ist. Insbesondere kann im Bereich der Dichtnase ein in Längsrichtung verlaufender Hohlraum im weichen Dichtungsprofil vorgesehen sein. Auf diese Weise wird ein besonders günstiges Verformungsverhalten der Dichtung erreicht.

Im Rahmen der Erfindung ist es auch möglich, dass in einem Stulpprofil eine Mitteldichtung vorgesehen ist, die aus einer steifen Halteplatte herstellt ist, auf der ein weiches Dichtungsprofil angeformt ist. Im Fall von zweiteiligen Fenstern besitzt einer der Fensterflügel typischerweise eine Stulpprofil, so dass der andere Fensterflügel an drei seiner vier Seiten an einem Rahmenprofil und an der vierten Seite am Stulpprofil anschlägt. Die erfindungsgemäße Dichtung wird daher am Stulpprofil analog zur Situation am Rahmenprofil angebracht.

In der Folge wird die vorliegende Erfindung anhand der in den Figuren dargestellten Ausführungsbeispiele näher erläutert. Es zeigen:
- Fig. 1: ein erfindungsgemäßes Fenster teilweise im Schnitt;
- Fig. 2: ein Detail von Fig. 1; und
- Fig. 3: eine weitere Ausführungsformvariante der Erfindung im Schnitt;
- Fig. 4: eine Explosionsdarstellung eines Details einer bevorzugten Ausführungsvariante.

In Fig. 1 ist ein Flügelprofil 2 dargestellt, dass gegenüber einem Rahmenprofil 21 abgedichtet ist. Eine Mitteldichtung 23 ist auf einem inneren Steg 22 in einer Ausnehmung 26 befestigt. Die Mitteldichtung 23 wirkt mit einer Dichtfläche 24 am Flügelprofil 2 zusammen.

Die Mitteldichtung 23 besteht aus einer steifen Halteplatte 25, auf der ein weiches Dichtungsprofil 26 angeformt ist. Das weiche Dichtungsprofil 26 ist im Wesentlichen U-förmig ausgebildet und besitzt auf der der Halteplatte 25 gegenüberliegenden Seite eine Dichtnase 27, die seitlich vorstellt. Im Bereich der Dichtnase 27 ist ein in Längsrichtung verlaufender Hohlraum 28 vorgesehen, der die Verformung im Bereich der Dichtnase 27 zusätzlich begünstigt. Die beiden Schenkel 26a, 26b des U-förmigen Dichtungsprofils 26 sind an der Halteplatte 25 angeformt. Dabei erfolgt die Verbindung über die lateralen Drittel der Halteplatte, wobei der mittlere Bereich frei bleibt und gemeinsam mit den beiden Schenkeln 26a, 26b einen Hohlraum 26c begrenzt. Die beiden Hohlräume 28 und 26c bewirken eine besonders weiche aber gleichzeitig sichere (druckfeste) Anlage der Dichtung an der Dichtfläche.

Die Halteplatte 25 ist über eine Klipsverbindung in einer Nut 29 befestigt. Diese Klipsverbindung wird bevorzugt durch ein Rastelement 25a gebildet, das an der Halteplatte 25 angeformt ist und durch Schenkel 29a, 29b gehalten wird, die die Nut 29 begrenzen.

Weitere Nuten 30 denen gegebenenfalls zur Aufnahme weiterer hier nicht dargestellter Dichtungen.

In Fig. 3 eine alternative Ausführungsvariante der vorliegenden Erfindung dargestellt. Ein erstes Flügelprofil 1 ist Teil eines nicht näher gezeigten ersten Fensterflügels. In der Fensterebene gegenüberliegend ist ein zweites Flügelprofil 2 vorgesehen, das Teil eines ebenfalls nicht näher gezeigten zweiten Fensterflügels ist. Am ersten Flügelprofil 1 ist ein Stulpprofil 3 befestigt. Die Befestigung erfolgt zumindest teilweise durch Befestigungsschrauben 4. Die Befestigungsschrauben 4 sind in einen Steg 5 eingeschraubt, der eine Hohlkammer 6 begrenzt. Diese Hohlkammer 6 ist seitlich neben und parallel zu einer weiteren Hohlkammer 7, die dazu vorgesehen ist, ein Verstärkungseisen 8 aufzunehmen. Angrenzend an die weitere Hohlkammer 7 und teilweise in diese hineinragend ist die so genannte Euro-Nut 9 angeordnet, die teilweise durch das erste Flügelprofil 1 und teilweise durch das Stulpprofil 3 begrenzt ist.

Zusätzlich zu der Verbindung durch die Befestigungsschrauben 4 kann das Stulpprofil 3 durch nicht dargestellte Schrauben am ersten Flügelprofil 1 befestigt sein, um eine mechanisch stärker belastbare Verbindung zu gewährleisten.

Das erste Flügelprofil 1 ist dazu vorgesehen, ein erstes Isolierglaselement 11 zu halten, während das zweite Flügelprofil 2 ein zweites Isolierglaselement 12 aufnimmt.

Für die vorliegende Erfindung relevant ist die am Stulpprofil 3 befestigte Mitteldichtung 23, die in der oben beschriebenen Art ausgebildet ist.

Fig. 4 zeigt eine Darstellung analog zu Fig. 2. Zusätzlich ist das U-förmige Dichtungsprofil 26, das aus weichem, geschäumtem EPDM hergestellt ist, mit einer Ummantelung in der Form einer Schicht 26d umgeben, die wenige Zehntel Millimeter dick ist und aus feinporigem EPDM hegestellt ist und die formstabiler ist als das weiche, geschäumte EPDM des Grundmaterials. In der Fig. 4 ist die Ummantelung 26d mit übertriebener Dicke dargestellt.

Durch die erhöhte Steifigkeit der Ummantelung 26d wird eine bessere Formbeständigkeit der Dichtung erreicht, ohne die Dichtwirkung zu beeinträchtigen und die Möglichkeit der Reinigung wird durch die feinporige Ausführung verbessert.

## Patentansprüche

1. Kunststoff-Fenster mit einem Flügelprofil (2) und einem Rahmenprofil (21, 3), die jeweils als Kunststoff-Hohlkammerprofile ausgebildet sind, sowie einer am Rahmenprofil (21, 3) angebrachten Mitteldichtung (23), die aus einer steifen Halteplatte (25) herstellt ist, auf der ein weiches Dichtungsprofil (26) angeformt ist, **dadurch gekennzeichnet, dass** das weiche Dichtungsprofil (26) im Wesentlichen U-förmig ausgebildet ist, wobei die beiden Schenkel (26a, 26b) des U an lateralen Dritteln der Halteplatte (25) angeformt sind, wobei der mittlere Bereich frei bleibt und gemeinsam mit den beiden Schenkeln (26a, 26b) einen Hohlraum (26c) begrenzt, und dass das weiche Dichtungsprofil an der der Halteplatte gegenüberliegenden Seite eine Dichtnase (27) aufweist, die mit einer Dichtfläche (24) zusammenwirkt, die im Wesentlichen senkrecht zur Halteplatte (25) angeordnet ist.

2. Kunststoff-Fenster nach Anspruch 1, **dadurch gekennzeichnet, dass** die Halteplatte (25) aus formstabilem EPDM und das weiche Dichtungsprofil (26) aus geschäumtem EPDM hergestellt ist, wobei Halteplatte (25) und Dichtungsprofil (26) vorzugsweise coextrudiert sind.

3. Kunststoff-Fenster nach Anspruch 2, **dadurch gekennzeichnet, dass** das weiche Dichtungsprofil (26) durch eine dünne Schicht (26d) aus formstabilem, feinporigem EPDM ummantelt ist.

4. Kunststoff-Fenster nach Anspruch 1 bis 3, **dadurch gekennzeichnet, dass** im Bereich der Dichtnase (27) ein in Längsrichtung verlaufender Hohlraum (28) im weichen Dichtungsprofil (26) vorgesehen ist.

5. Kunststoff-Fenster nach einem der Ansprüche 1 bis 4, **dadurch gekennzeichnet, dass** an der Halteplatte (25) ein Rastelement (25a) fest angebracht ist.

6. Kunststoff-Fenster nach einem der Ansprüche 1 bis 5, **dadurch gekennzeichnet, dass** in einem Stulpprofil (3) eine Mitteldichtung (23) vorgesehen ist, die aus einer steifen Halteplatte (25) herstellt ist, auf der ein weiches Dichtungsprofil (26) angeformt ist.

## Claims

1. A plastic window having a sash profile (2) and a frame profile (21, 3), which are each formed as plastic hollow chamber profiles, and also a middle seal (23), which is attached to the frame profile (21, 3), and which is produced from a rigid holding plate (25), on which a soft seal profile (26) is formed, **characterised in that** the soft seal profile (26) is formed essentially U-shaped, wherein the two legs (26a, 26b) of the U are formed on lateral thirds of the holding plate (25), wherein the middle region remains free and delimits a cavity (26c) jointly with the two legs (26a, 26b), and the soft seal profile comprises a sealing lug (27) on the side opposite to the holding plate, which cooperates with a sealing surface (24), which is arranged essentially perpendicularly to the holding plate (25).

2. The plastic window according to claim 1, **characterised in that** the holding plate (25) is produced from dimensionally-stable EPDM and the soft seal profile (26) is produced from foamed EPDM, wherein holding plate (25) and seal profile (26) are preferably coextruded.

3. The plastic window according to claim 2, **characterised in that** the soft seal profile (26) is sheathed by a thin layer (26d) made of dimensionally-stable, fine-pored EPDM.

4. The plastic window according to claims 1 to 3, **characterised in that** a cavity (28) extending in the longitudinal direction is provided in the soft seal profile (26) in the region of the sealing lug (27).

5. The plastic window according to any one of claims 1 to 4, **characterised in that** a catch element (25a) is permanently attached to the holding plate (25).

6. The plastic window according to any one of claims 1 to 5, **characterised in that** a middle seal (23), which is produced from a rigid holding plate (25), on which a soft seal profile (26) is formed, is provided in a faceplate profile (3).

## Revendications

1. Fenêtre en matériau synthétique comportant un profilé de vantail (2) et un profilé de châssis dormant (21, 3) qui sont chacun réalisés sous la forme de profilés à chambre creuse en matériau synthétique, ainsi qu'un joint d'étanchéité central (23) installé sur le profilé de châssis dormant (21, 3) qui est réalisé à partir d'une plaque de retenue rigide (25) sur laquelle est formé un profilé d'étanchéité mou (26),
**caractérisée en ce que**
le profil d'étanchéité mou (26) est essentiellement en forme de U, les deux branches (26a, 26b) du U étant formées sur des tiers latéraux de la plaque de retenue (25), la zone centrale restant libre et délimitant avec les deux branches (26a, 26b) un volume creux (26c), et le profilé d'étanchéité mou comporte sur son côté situé à l'opposé de la plaque de retenue, un bec d'étanchéité (27) qui coopère avec une surface d'étanchéité (24) qui est située essentiellement perpendiculairement à la plaque de retenue (25).

2. Fenêtre en matériau synthétique conforme à la revendication 1,
**caractérisée en ce que**
la plaque de retenue (25) est réalisée en un EPDM de forme stable et le profilé d'étanchéité mou (26) est réalisé en un EPDM sous forme de mousse, la plaque de retenue (25) et le profil d'étanchéité (26) étant de préférence coextrudés.

3. Fenêtre en matériau synthétique conforme à la revendication 2,
**caractérisée en ce que**
le profilé d'étanchéité mou (26) est enveloppé par une couche mince (26d) d'EPDM microporeux de forme stable.

4. Fenêtre en matériau synthétique conforme à l'une des revendications 1 à 3,
**caractérisée en ce que**
dans la zone du bec d'étanchéité (27) est prévu dans le profilé d'étanchéité mou (26) un volume creux (28) s'étendant en direction longitudinale.

5. Fenêtre en matériau synthétique conforme à l'une des revendications 1 à 4,
**caractérisée en ce que**
sur la plaque de retenue (25) est installé solidairement un élément d'encliquetage (25a).

6. Fenêtre en matériau synthétique conforme à l'une des revendications 1 à 5,
**caractérisée en ce que**
dans un profilé de battement (3) est prévu un joint d'étanchéité central (23) qui est réalisé à partir d'une plaque de retenue rigide (25) sur laquelle est formé un profilé d'étanchéité mou (26).
